# FASCICULE DE BREVET EUROPEEN

(11) **EP 0 082 739 B1**
(45) Date de publication et mention de la délivrance du brevet: **29.05.1985**
(21) Numéro de dépôt: 82400422.0
(22) Date de dépôt: 09.03.1982
(51) Int. Cl.: G03G 19/00

(54) **Procédé et machine d'impression magnétographique**
Verfahren und Vorrichtung zum magnetographischen Kopieren
Method and device for magnetographic copying

(30) Priorité: 23.12.1981 FR 8124055
(43) Date de publication de la demande: 29.06.1983
(73) Titulaire: COMPAGNIE INTERNATIONALE POUR L'INFORMATIQUE CII - HONEYWELL BULL (dite CII-HB), 75020 Paris (FR)
(72) Inventeur: Magnenet, Jean, 90300 - Chaux (FR)
(74) Mandataire: Davroux, Yves

## Description

La présente invention se rapporte à un procédé d'impression magnétographique qui permet d'obtenir des images en couleurs sur un support d'impression. Elle concerne également une machine pour la mise en oeuvre de ce procédé.

On connaît des machines imprimantes magnétographiques qui, en réponse à des signaux reçus provenant d'une unité de commande, permettent de former des images, telles que des images de caractères par exemple, sur un support d'impression constitué généralement par une bande ou une feuille de papier. Dans ces machines imprimantes, de type analogue à celle qui a été décrite dans la demande de brevet français publiée sous le N° 2.305.764, l'impression des images est réalisée en formant d'abord à partir des signaux reçus, une image magnétique latente sur la surface d'un élément d'enregistrement magnétique ayant généralement la forme d'un tambour rotatif ou d'une courroie sans fin, cette image étant constituée d'un ensemble de zones magnétisées de très petites dimensions. Cette image latente est ensuite développée en déposant sur cette surface un révélateur pulvérulent contenant des particules magnétiques qui ne restent appliquées que sur les zones magnétisées de l'élément d'enregistrement pour former une image de poudre à la surface de cet élément. Après quoi, cette image de poudre est transférée sur le support d'impression.

Pour certaines applications particulières, il peut être souhaitable que l'image qui est ainsi formée sur le support d'impression apparaisse en plusieurs couleurs différentes. Dans un procédé connu qui a été notamment décrit dans le brevet français N° 1.053.634, l'impression d'une image en couleurs sur le support d'impression est réalisée en formant d'abord sur l'élément d'enregistrement une image magnétique latente correspondant aux parties d'une même couleur de l'image à imprimer, en développant cette image latente au moyen d'un révélateur ayant cette couleur, en transférant sur le support d'impression l'image de poudre ainsi obtenue, et en répétant cette opération autant de fois qu'il y a de couleurs dans l'image à imprimer. Un tel procédé présente cependant l'inconvénient d'exiger un temps particulièrement long pour sa mise en oeuvre. En outre, malgré tout le soin apporté pour cadrer les différentes images de poudre lors de leur transfert sur le support d'impression, il est pratiquement impossible d'éviter que des décalages, même légers, se produisent entre les différentes parties d'image ainsi imprimées, ce qui, naturellement, nuit à la netteté de l'image finalement formée sur le support d'impression.

Pour remédier à ces inconvénients, on a proposé un procédé d'impression magnétographique qui a été décrit dans le brevet des Etats-Unis d'Amérique N° 3.965.478 et qui consiste à former sur la surface de l'élément d'enregistrement une pluralité d'aires élémentaires magnétisées, l'ensemble de ces aires élémentaires constituant une image magnétique latente, chacune de ces aires élémentaires étant obtenue en excitant une tête d'enregistrement magnétique au moyen d'un courant électrique dont la fréquence est choisie en fonction de la couleur que doit donner cette aire élémentaire lorsqu'elle est développée les dimensions et la force d'attraction magnétique de cette aire élémentaire étant d'ailleurs déterminées par la valeur de la fréquence utilisée. Dans ce procédé, le développement de l'image latente formée sur l'élément d'enregistrement est réalisé au moyen d'un seul révélateur contenant des particules de différentes couleurs et de différentes grosseurs, les particules de même grosseur étant cependant toutes d'une même couleur. Lors du développement de l'image latente, les particules qui ont une grosseur déterminée (et part conséquent, une couleur donnée) sont attirées préférentiellement par les aires élémentaires dont les dimensions répondent à une force d'attraction donnée, de sorte que, après développement, chaque aire élémentaire est recouverte de particules dont la couleur correspond à la fréquence qui a été utilisée pour former cette aire élémentaire.

Pour la mise en oeuvre d'un tel procédé, il est cependant nécessaire d'utiliser un révélateur dont les particules, de différentes couleurs et de différentes grosseurs, doivent être soigneusement calibrées, les particules de même couleur devant en effet avoir toutes rigoureusement la même grosseur. De plus, ces particules doivent être conditionnées pour ne pas s'agglomérer entre elles, sous peine de provoquer des erreurs de teinte lors du développement de l'image latent magnétique. Dans ces conditions, la fabrication d'un tel révélateur est particulièrement longue, délicate et relativement coûteuse. D'autre part, étant donné que, suivant la couleur qui leur est attribuée, les aires élémentaires formées sur l'élément d'enregistrement n'ont pas toutes les mêmes dimensions, les images ou portions d'images dont la teinte correspond aux aires élémentaires de grandes dimensions présentent une définition, c'est-à-dire un degré de finesse, moins bonne que celles dont la teinte correspond aux aires élémentaires de petites dimensions. Enfin, alors que les aires élémentaires de petites dimensions sont capables, lors du développement, de n'attirer que les particules les moins grosses du révélateur, il est impossible d'empêcher que les aires élémentaires de grandes dimensions attirent, non seulement les grosses particules du révélateur, mais également les particules plus petites, ce qui naturellement provoque une altération des couleurs.

Pour imprimer une image en deux ou trois couleurs sur un support d'impression constitué, par exemple, par une feuille de papier, on a également proposé un procédé d'impression magnétographique qui a été décrit dans le brevet des Etats-Unis d'Amérique N° 3.824.601 et qui consiste à magnétiser d'abord la surface d'un élément d'enregistrement magnétique, suivant une direction parallèle à cette surface, de manière à former sur cette surface une pluralité de portions magnétisées constituant une image magnétique latente, ces portions magnétisées présentant des intensités d'aimantation différentes, de valeurs J1, J2 et J3, telles que J1>J2>J3. Chacune de ces trois valeurs est associée respectivement à l'une de trois couleurs préalablement choisies, ces couleurs étant, par exemple, les couleurs jaune, magenta et cyan. Lorsque la magnétisation de la surface de l'élément d'enregistrement magnétique est terminée, on dépose alors sur cette surface un premier révélateur pulvérulent, de teinte jaune, dont les particules sont capables d'être attirées magnétiquement par un champ magnétique dont l'intensité est comprise entre les valeurs J1 et J2 précitées. Dans ces conditions, ces particules de premier révélateur ne sont attirées que par les portions magnétisées de la surface dont l'intensité d'aimantation est égale à J1. On dépose ensuite sur la surface de l'élément d'enregistrement un deuxième révélateur pulvérulent, de teinte magenta, dont les particules sont capables d'être attirées magnétiquement par un champ magnétique dont l'intensité est comprise entre les valeurs J2 et J3 précitées. Les portions magnétisées dont les intensités d'aimantation sont égales à J1 ou à J2 sont donc susceptibles d'attirer ce deuxième révélateur. Cependant, étant donné que les portions magnétisées dont l'intensité d'aimantation est égale à J1 sont déjà recouvertes de particules de premier révélateur, lesquelles concentrent les flux magnétiques de fuite de ces portions et provoquent alors un affaiblissement de la force magnétique de ces portions, seules les portions magnétisées dont l'intensité d'aimantation est égale à J2 sont capables d'attirer ce deuxième révélateur. On dépose enfin sur la surface de l'élément d'enregistrement un troisième révélateur pulvérulent, de teinte cyan, dont les particules sont capables d'être attirées magnétiquement par un champ magnétique dont l'intensité est inférieure à J3. Toutes les portions magnétisées de cette surface sont donc susceptibles d'attirer ce troisième révélateur. Mais, étant donné que les portions magnétisées dont l'intensité d'aimantation est égale à J1 sont déjà recouvertes de particules de premier révélateur et que celles dont l'intensité d'aimantation est égale à J2 sont déjà revêtues de particules de deuxième révélateur, seules les portions magnétisées dont l'intensité d'aimantation est égale à J3 sont capables d'attirer ce troisième révélateur. Il en résulte que, à la fin des opérations de dépôt, chacune des portions magnétisées de l'élément d'enregistrement est recouverte d'une couche unique formée de particules de l'un des trois révélateurs. Les particules qui constituent ces trois révélateurs présentent cependant la particularité de ne pas avoir toutes les mêmes propriétés magnétiques. C'est qu'en effet le nombre de grains magnétiques contenus dans chacune des particules du premier révélateur est inférieur au nombre de grains magnétiques contenus dans chaque particule de deuxième révélateur, ce dernier nombre étant lui-même inférieur au nombre de grains magnétiques contenus dans chaque particule de troisième révélateur, de sorte que chacun de ces trois révélateurs n'est attiré que par les portions magnétisées auxquelles il est destiné. Pour obtenir un tel résultat, il est cependant nécessaire que, non seulement le nombre de grains magnétiques contenus dans chaque particule de révélateur reste compris entre des limites très étroites (par exemple de 1 à 3 grains magnétiques pour chaque particule de premier révélateur, de 4 à 5 grains magnétiques pour chaque particule de deuxième révélateur et de 7 à 9 grains magnétiques pour chaque particule de troisième révélateur), mais encore que la masse, c'est-à-dire la taille, de ces particules soit ajustée avec une grande précision. Dans ces conditions, la fabrication de ces trois types de révélateurs se révèle particulièrement délicate et coûteuse. De plus, les caractéristiques physiques de ces révélateurs peuvent se modifier de manière notable au cours du temps, de sorte que les conditions d'attraction .sélective de ces révélateurs par les différentes portions magnétisées de l'élément d'enregistrement ne se trouvent donc plus remplies, ce qui entraîne alors de sérieuses altérations de l'image révélée.

La présente invention remédie à ces inconvénients et propose un procédé d'impression magnétographique, ainsi qu'une machine utilisant ce procédé, qui permet d'obtenir sur un support d'impression, en un temps relativement réduit, des images en couleurs de haute qualité, tout en ne nécessitant que des révélateurs présentant le même état granulométrique et les mêmes caractéristiques magnétiques.

Plus précisément, l'invention concerne un procédé d'impression magnétographique permettant d'obtenir, sur un support d'impression, une image en p couleurs préalablement choisies, p étant un nombre entier au moins égal à deux, ce procédé consistant à magnétiser la surface d'un élément d'enregistrement magnétique, suivant une direction perpendiculaire à cette surface, de façon à former un ensemble de points magnétisés constituant une image latente magnétique, ces points magnétisés ayant tous la même taille et présentant la même polarité magnétique, mais des intensités d'aimantation différentes, de valeurs J1, J2, J3,..., Jp telles que J1>J2>J3>...>Jp, chacune de ces valeurs étant associée à l'une respective des p couleurs de ladite image, les points magnétisés destinés à la formation des images ou parties d'image qui, sur le support, doivent apparaître en une même couleur ayant tous la même intensité d'aimantation, ledit procédé étant caractérisé en ce qu'il consiste en outre:
- à déposer sur cette surface un premier révélateur pulvérulent dont la teinte est celle d'une première desdites couleurs, ce premier révélateur subsistant sur tous les points magnétisés de cette surface,
- à éliminer ensuite ce premier révélateur des points magnétisés dont les intensités d'aimantation sont inférieures à J1,
- à répéter cette opération de dépôt sur cette surface avec, successivement, chacun de (p-1) autres révélateurs pulvérulents de teintes différentes, ces p révélateurs ayant cependant les mêmes caractéristiques physiques, chacune de ces opérations de dépôt étant immédiatement suivie, à l'exception de la dernière opération de dépôt, d'une opération d'élimination de révélateur, les points magnétisés concernés par cette élimination étant, au cours de chacune respective de ces (p-2) opérations d'élimination, ceux dont l'intensité d'aimantation est inférieure à, respectivement, J2, J3,..., Jp-1, de sorte que, après la dernière opération de dépôt, chaque point magnétisé ayant une intensité d'aimantation égale à J1 est recouvert de p couches superposées desdits révélateurs, chaque point magnétisé ayant une intensité d'aimantation égale à J2 est recouvert de (p-1 ) couches superposées desdits (p-1) autres révélateurs, et ainsi de suite, chaque point magnétisé dont l'intensité d'aimantation est égal à Jp étant alors uniquement recouvert d'une seule couche du p-ième révélateur,
- et à effectuer un transfert total de toutes ces couches de révélateurs sur le support d'impression afin de former sur celui-ci une image de poudre constituée d'une pluralité de taches ponctuelles, chacune de ces taches résultant du transfert des couches de révélateurs qui ont été déposées sur chacun respectif desdits points magnétisés et ayant la couleur du révélateur qui, juste avant l'opération de transfert, se trouvait directement en contact, en ce point, avec la surface de l'élément d'enregistrement.

L'invention concerne aussi une machine d'impression magnétographique pour la mise en oeuvre du procédé indiqué ci-dessus, cette machine comprenant un élément d'enregistrement pourvu d'une surface d'enregistrement magnétique, une pluralité de têtes magnétiques commandées par des impulsions électriques et établies pour, en réponse à ces impulsions, magnétiser ladite surface d'enregistrement, suivant une direction perpendiculaire à cette surface, pour former sur celle-ci un ensemble de points magnétisés constituant une image magnétique latente, des moyens d'entraînement pour provoquer un déplacement relatif entre l'élément d'enregistrement et les têtes magnétiques, une source d'impulsions établie pour envoyer sélectivement des impulsions électriques auxdites têtes, et un dispositif applicateur permettant de déposer un révélateur pulvérulent sur ladite surface d'enregistrement, ce révélateur ne restant appliqué que sur les points magnétisés de cette surface pour former une image de poudre, ladite machine étant caractérisée en ce que, ledit révélateur comprenant des particules dont la teinte est d'une première de p couleurs préalablement choisies, elle comprend en outre:
- des moyens de calibrage de courant interposés entre la source d'impulsions et chacune des têtes pour permettre à chacune des impulsions de courant envoyées par cette source d'être ajustée sélectivement à l'une de p valeurs d'amplitude prédéterminées et former ainsi sur la surface d'enregistrement une image magnétique latente dont les points magnétisés présentent la même polarité magnétique, mais ont des intensités d'aimantations différentes de valeurs J1, J2,..., Jp, telles que J1>J2>...>Jp, chacune de ces valeurs étant associée à l'une respective des p susdites couleurs, les points magnétisés destinés à la formation des parties d'image qui, sur le support d'impression, doivent apparaître en une même couleur ayant tous la même intensité d'aimantation,
- (p-1) autres dispositifs applicateurs répartis le long du trajet suivi par la surface d'enregistrement au cours de son déplacement, chacun de ces dispositifs applicateurs permettant de déposer sur chaque point magnétisé de cette surface une couche de chacun respectif de (p-1) autres révélateurs pulvérulents, chacun de ces (p-1) révélateurs ayant pour teinte l'une respective desdites couleurs autres que la première couleur, tous ces p révélateurs ayant cependant les mêmes caractéristiques physiques,
- (p-1) dispositifs de retouche placés chacun en aval, par rapport au sens de déplacement de la surface, de chacun respectif desdits dispositifs applicateurs, à l'exception, du dernier, le premier de ces dispositifs de retouche étant établi pour retirer le premier révélateur des points magnétisés dont l'intensité d'aimantation est inférieure à J1, le deuxième dispositif de retouche étant établi pour retirer le deuxième révélateur des points magnétisés dont l'intensité d'aimantation est inférieure à J2, et ainsi de suite,
- et un dispositif de transfert disposé en aval du dernier dispositif applicateur pour transférer en totalité sur le support d'impression les différentes couches de révélateurs qui recouvrent les points magnétisés de la surface lorsque ces points sont passés devant ledit dernier dispositif applicateur.

L'invention sera mieux comprise et d'autres buts, détails et avantages de celle-ci apparaîtront mieux dans la description suivante, donnée à titre non limitatif, et en se référant aux dessins annexés sur lesquels:
Les figures 1A à 1G: illustrent les différentes phases du procédé d'impression magnétographique selon l'invention,
La figure 2: représente un mode de réalisation d'une machine imprimante qui met en oeuvre le procédé d'impression de l'invention;
La figure 3: est une vue montrant le principe de magnétisation transversal de l'élément d'enregistrement faisant partie de la machine représentée sur la figure 2,
La figure 4: représente un schéma des circuits électriques utilisés pour commander les différentes têtes magnétiques d'enregistrement de la machine représentée sur la figure 2,
La figure 5: est une vue montrant la disposition des points magnétisés qui ont été formés sur l'élément d'enregistrement pour constituer l'image magnétique latente d'un caractère, et
La figure 6: montre des courbes illustrant la façon dont varie la force d'attraction magnétique exercée par chaque point magnétisé formé sur l'élément d'enregistrement faisant partie de la machine représentée sur la figure 2.

La figure 1A montre, en coupe agrandie, un élément d'enregistrement 10, de type connu, qui peut être utilisé pour la mise en oeuvre du procédé de l'invention. On considèrera dans l'exemple décrit, que cet élément d'enregistrement magnétique est de type analogue à celui qui a été décrit et représenté dans le brevet français N° 2.402.921 et qu'il comprend un support 11 formé d'un matériau présentant une haute perméabilité magnétique, tel que le fer ou l'acier doux, ce support étant revêtu d'une couche de matériau magnétique à haute coercivité tel que, par exemple, l'alliage magnétique nickel-cobalt. Dans le mode de mise en oeuvre du procédé d'impression selon l'invention, cet élément d'enregistrement 10 est magnétisé transversalement au moyen d'une cu de plusieurs têtes d'enregistrement 13 du type de celle qui a été représentée sur la figure 3. Si on se réfère à la figure 3, on voit que cette tête d'enregistrement 13 comprend un noyau magnétique 14 sur lequel est bobiné un enroulement E connecté à un circuit d'excitation électrique qui sera décrit un peu plus loin. Ce noyau magnétique 14 a sensiblement la forme d'un U et il est profilé de manière à présenter à ses extrémités un pôle d'enregistrement 15 et un pôle de fermeture de flux 16. Ces deux potes sont disposés, comme le montre la figure 3, à proximité de la surface de la couche magnétique 12, de sorte que le noyau magnétique 14, le support 11 et les deux régions 100 et 101 qui sont comprises entre ce noyau et ce support et qui sont situées respectivement à l'aplomb des pôles 15 et 16 forment un circuit magnétique fermé. Il faut signaler ici que, bien que dans le cas illustré par la figure 3, les pôles 15 et 16 se trouvent à proximité de la surface de la couche magnétique 12, on pourrait adopter une autre disposition dans laquelle ces deux pôles seraient placés au contact de cette surface.

La figure 3 montre encore que la largeur d du pôle d'enregistrement 15 est très petite par rapport à celle D du pôle de fermeture de flux 16. Dans ces conditions, si on envoie dans l'enroulement E un courant électrique d'intensité I, ce courant créé, à l'intérieur du noyau magnétique 14, un flux magnétique dont la ligne de force moyenne est représentée par la ligne en traits interrompus 17. Dans la portion de la couche magnétique 12 qui se trouve dans la région 100 du pôle d'enregistrement 15, le champ magnétique est perpendiculaire à la surface de cette couche 12, de sorte que, dans cette portion, la magnétisation de la couche magnétique 12 s'effectue bien transversalement. Dans cette portion, le champ magnétique créé par la tête 13 est supérieur au champ de saturation de la couche magnétique 12 et provoque donc, dans cette portion, l'apparition d'une zone magnétisée pratiquement ponctuelle, habituellement appelée point magnétisé, cette zone magnétisée subsistant même lorsque l'enroulement E cesse ensuite d'être parcouru par un courant. Au contraire, dans la portion de la couche magnétique 12 qui se trouve dans la région 101 du pote de fermeture de flux 16, du fait que la largeur de ce pôle est bien plus grande que celle du pôle d'enregistrement 15, la valeur du champ magnétique créé par la tête 13 est très inférieure à celle du champ de saturation de la couche magnétique 12, si bien que ce pôle de fermeture de flux 16 ne peut provoquer, ni la formation d'une zone magnétisée dans la couche 12, ni une modification des zones magnétisées déjà formées dans cette couche. Dans ces conditions, on peut magnétiser la couche magnétique 12 de manière que les zones magnétisées ainsi formées constituent une image magnétique lateote ayant une configuration déterminée, par exemple, la configuration d'un caractère. A titre d'exemple, on a représenté sur la figure 5 un ensemble de zones magnétisées A disposées suivant une matrice rectangulaire comprenant sept lignes et cinq colonnes et réparties, à l'intérieur de cette matrice, de façon à constituer l'image du caractère "H". Il faut signaler ici que le pas P d'espacement des lignes et des colonnes de cette matrice est au moins égal à la dimension L d'une zone magnétisée. Dans ces conditions, on a trouvé que, même dans le cas où ce pas P était sensiblement égal à cette dimension L, les aimantations présentées par deux zones magnétisées voisines n'avaient pratiquement aucune influence l'une sur l'autre. On rappelle maintenant que, dans les procédés connus, l'image magnétique latente qui a été ainsi formée sur la surface de l'élément d'enregistrement est ensuite développée en déposant sur la surface de la couche magnétique 12 un révélateur pulvérulent comprenant des particules finement divisées formées chacune d'une résine organique thermoplastique dans laquelle ont été incorporés un pigment et des particules magnétiques. Après quoi, la surface de la couche magnétique 12 est soumise à une opération de retouche qui permet d'éliminer les particules de révélateur se trouvant en excès sur cette surface, de sorte que, à la fin de cette opération, seules les zones magnétisées de cette couche restent recouvertes d'une pellicule de révélateur, formant ainsi sur la surface de la couche 12 une image de poudre dont la configuration correspond à celle des zones magnétisées. Cette image de poudre est ensuite transférée sur un support d'impression constitué généralement par une bande de papier. Dans la présente invention, au contraire, afin que l'image qui est formée sur le support d'impression apparaisse en p couleurs préalablement choisies, p étant un nombre entier au moins égal à 2, on utilise le procédé suivant, dont les différentes phases vont être maintenant décrites en se référant aux figures 1A à 1G.

Dans la phase illustrée par la figure 1A, l'élément d'enregistrement 10 est magnétisé de façon à former à sa surface des zones magnétisées qui ont toutes les mêmes dimensions et qui présentent des aimantations orientées toutes dans le même sens. Sur la figure 1A, trois seulement de ces zones, référencées respectivement A1, A2, et A3 ont été représentées pour des raisons de simplification, mais il est entendu que le nombre de ces zones magnétisées peut être absolument quelconque. Sur la figure 1A, on a également représenté les polarités magnétiques nord (N) et sud (S) ainsi que les aimantations respectives J₁, J₂ et J₃ des zones A1, A2 et A3, chacune de ces aimantations étant représentée par une flèche dont la longueur est proportionnelle à la valeur de cette aimantation. On voit alors, sur la figure 1A, que les aimantations J₁, J₂ et J₃ des zones respectives A1, A2 et A3 sont bien toutes orientées dans le même sens, mais ont des valeurs différentes, l'aimantation J₂ ayant en effet, sur cette figure, une valeur supérieure à celle de l'aimantation J₃, mais inférieure à celle de l'aimantation Jᵢ. D'une manière générale, les zones magnétisées qui sont destinées à former, sur le support d'impression, des images ou parties d'image devant apparaître en une même valeur déterminée présentent des aimantations avant toutes la même valeur. Cependant, l'aimantation de ces zones a une valeur différente de l'aimantation des zones destinées à former, sur le support d'impression, des images ou parties d'image devant apparaître en une autre valeur déterminée. Il y a, par conséquent, autant de valeurs d'aimantation qu'il y a de couleurs différentes dans l'image ou les images à former sur le support d'impression, c'est-à-dire, dans le cas le plus général, p valeurs d'aimantations J" J₂,...Jₚ. C'est ainsi, par exemple, que les zones A1, A2 et A3 qui ont été représentées sur la figure 1A et qui ont toutes des aimantations de même sens, mais de valeurs différentes, sont destinées à former sur le papier d'impression trois taches ponctuelles ayant toutes des couleurs différentes. On considèrera, par exemple, que la zone magnétisée A1 est destinée à former une tache ponctuelle de couleur rouge, que la zone magnétisée A2 est destinée à former une tache ponctuelle de couleur noire et que la zone magnétisée A3 est destinée à former une tache ponctuelle de couleur jaune. D'autre part, on considèrera, dans l'exemple illustré par la figure 1A, que les valeurs des aimantations J, et J₂ ont été préalablement choisies et sont telles que l'on a J₁=1,6.J₃ et que J₂=1,25.J₃. Pour former ces trois zones magnétisées Al, A2 et A3 on peut utiliser trois têtes d'enregistrement identiques, du type de celle qui a été représentée sur la figure 3, et exciter ces trois têtes avec des courants circulant dans le même sens dans chacun respectif des enroulements de ces têtes, mais ayant des intensités respectives 1₁, 1₂ et 1₃ différentes telles que ces courants provoquent la formation, dans l'élément d'enregistrement, de zones magnétisées d'aimantations respectives J₁, J₂ et J₃.

L'élément d'enregistrement 10 ayant été magnétisé de la manière qui vient d'être indiquée, on dépose alors sur la surface de cet élément un premier révélateur pulvérulent dont la teinte est de l'une de p couleurs préalablement choisies. Dans l'exemple décrit, on considèrera que ce premier révélateur pulvérulent est de couleur rouge. Ce premier révélateur, qui est mis en contact avec toute la surface de l'élément d'enregistrement 10, n'est cependant attiré que par les zones magnétisées de cet élément, de sorte que, si on s'arrange pour ne laisser subsister ce révélateur que sur ces zones magnétisées, par exemple en déposant l'élément d'enregistrement de manière que, au moment de l'application du révélateur sur cet élément, chaque particule de révélateur soit soumise à l'action d'une force de gravité orientée en sens inverse de la force d'attraction magnétique exercée par les zones magnétisées, chacune de ces zones magnétisées se trouve alors revêtue, comme le montre la figure 1 B, d'une couche 18 de premier révélateur, l'épaisseur de cette couche étant d'autant plus importante que l'aimantation de la zone magnétisée sur laquelle elle est déposée a une valeur plus élevée. Il faut en effet signaler que la force avec laquelle est attirée chacune des particules de révélateur qui ont été déposées sur une même zone magnétisée de l'élément d'enregistrement 10 dépend, non seulement de la valeur de l'aimantation de cette zone et de la distance h qui sépare chaque particule de cette zone, mais également des caractéristiques physiques de ce révélateur, telles que l'état granulométrique et le pourcentage en particules magnétiques de ce révélateur. Dans ces conditions, la force magnétique Fₘ qu'exerce chacune des zones magnétisées sur chacune des particules de révélateur qui ont été déposées sur cette zone varie, en fonction de la distance h qui sépare cette particule de cette zone, suivant une loi de variation illustrée par les courbes qui ont été représentées sur le diagramme de la figure 6, la courbe en traits interrompus 60 représentant les variations, en fonction de h, de la force magnétique exercée par une zone magnétisée de forte aimantation, telle que A1, le courbe en traits pleins 61 représentant les variations en fonction de h, de la force magnétique exercée par une zone magnétisée de moyenne aimantation telle que A2, et la courbe en traits mixtes 62 représentant les variations, en fonction de h, de la force magnétique exercée par une zone magnétisée de faible aimantation, telle que A3. Sur la figure 6, on n'a représenté que les trois courbes correspondant aux trois valeurs J₁, J₂ et J₃ des aimantations des zones qui sont destinées à former, sur le support d'impression, une image comprenant, dans l'exemple décrit, trois couleurs différentes. Cependant, on comprendra aisément que, dans le cas le plus général, il y a autant de courbes que de couleurs dans l'image à imprimer, c'est-à-dire p courbes si cette image comporte p couleurs, chacune de ces p courbes correspondant à l'une respective des p valeurs d'aimantations J₁, J₂, J₃,...Jₚ des zones magnétisées. Sur la figure 6, on a également représenté la valeur F_{G} de la force de gravité dont on a parlé plus haut, cette force s'exerçant sur chaque particule de révélateur lors de l'application de ce révélateur sur la surface de l'élément d'enregistrement. On voit alors qu'il existe, pour chaque zone magnétisée, une valeur particulière de la distance h pour laquelle cette force de gravité F_{G} est égale à la force d'attraction magnétique exercée par cette zone magnétisée, cette valeur particulière déterminant ainsi l'épaisseur de la couche de ce révélateur subsistant sur cette zone. C'est ainsi que, dans l'exemple décrit, cette valeur particulière pour chacune des zones magnétisées A1, A2 et A3 est égale, respectivement à eₒ, e'ₒ et e"ₒ, de sorte que l'épaisseur de la couche de révélateur qui subsiste sur la zone A1 est égale à eₒ, celle de la couche qui subsiste sur la zone A2 est égale à e'ₒ et celle de la couche qui subsiste sur la zone A3 est égale à e"ₒ, ces épaisseurs ayant sensiblement, dans le cas illustré par la figure 6, les valeurs suivantes: eₒ=100 µm, e'ₒ=65 pm, e"ₒ=33 pm.

Les zones magnétisées A1, A2 et A3 ayant été ainsi revêtues d'une couche 18 de premier révélateur, on soumet alors l'élément d'enregistrement 10 à une opération de retouche destinée, non seulement à éliminer les particules résiduelles de premier révélateur subsistant en dehors des zones magnétisées de l'élément d'enregistrement 10, mais également à retirer toutes les particules de premier révélateur sur les zones magnétisées dont l'aimantation est inférieure à la valeur de la plus forte aimantation, ces zones magnétisées étant, dans l'exemple décrit, les zones A2 et A3 dont les aimantations respectives J₂ et J₃ ont chacune une valeur inférieure à l'aimantation J₁ de la zone A1. Lors de cette opération de retouche, qui peut être effectuée par voie magnétique électrostatique ou pneumatique (aspiration ou soufflage d'air), chaque particule de révélateur subsistant sur la surface de l'élément d'enregistrement 10 est soumise à une force constante de valeur F₁, s'exerçant à l'encontre de la force magnétique Fₘ qui maintient chaque particule appliquée sur la zone magnétisée sur laquelle elle a été déposée. Sur le diagramme de la figure 6, la valeur F₁ de cette force a été représentée, cette valeur étant choisie de manière que la droite d'ordonnée F₁ ne coupe que la courbe représentant les variations en fonction de la distance h, de la force magnétique exercée par les zones magnétisées présentant la plus forte aimantation, cette courbe étant, dans l'exemple décrit, la courbe 60. Sur le diagramme de la figure 6, on a également désigné par e₁ l'abscisse du point d'intersection I₁ de la courbe 60 avec la droite d'ordonnée F₁. On voit ainsi que, pour les particules de révélateur qui ont été déposées sur chacune des zones magnétisées de plus forte aimantation telles que A1 et qui sont situées à une distance inférieure à e₁, la force magnétique exercée par cette zone est supérieure à la force de retouche F,, de sorte que ces particules subsisteront sur cette zone. Au contraire, pour les particules qui ont été déposées sur chacune des zones magnétisées de plus forte aimantation et qui sont situées à une distance supérieure à e₁, la force magnétique exercée par cette zone est inférieure à la force de retouche F₁, de sorte que ces particules seront éliminées de cette zone. En conséquence, il subsistera, sur chacune des zones magnétisées de plus forte aimantation (telles que A1) une couche de premier révélateur ayant pratiquement une épaisseur égale à e₁. Quant aux particules de premier révélateur qui ont été déposées sur chacune des autres zones magnétisées (telles que A2 et A3), étant donné que la force magnétique exercée par chacune de ces zones est toujours inférieure à la force de retouche F₁, ces particules seront totalement éliminées de ces zones. Dans ces conditions, seules les zones magnétisées de plus forte aimantation (telles que A1) apparaîtront revêtues, comme on peut le voir sur la figure 1C, d'une couche de premier révélateur d'épaisseur e₁.

Les opérations de dépôt de révélateur et de retouches qui viennent d'être décrites sont alors répétées avec un deuxième révélateur pulvérulent dont la teinte est de l'une des p couleurs choisies, mais autre que celle du premier révélateur. Dans l'exemple décrit, on considèrera que ce deuxième révélateur pulvérulent est de couleur noire. Le dépôt de ce deuxième révélateur est réalisé dans les mêmes conditions que celles qui ont été décrites pour le dépôt du premier révélateur, de sorte que, lorsque ce dépôt est terminé, chacune des zones magnétisées de l'élément d'enregistrement 10 est revêtue, comme le montre la figure 1D, d'une couche 19 de deuxième révélateur. Sur les zones magnétisées de plus forte aimantation, telles que la zone A1, cette couche 19 se trouve ainsi superposée à la couche 18 du premier révélateur. Après quoi, l'élément d'enregistrement 10 est soumis à une seconde opération de retouche, analogue à celle décrite précédemment, mais dont la force de valeur F₂ constante est inférieure à la force de la première opération de retouche. Sur le diagramme de la figure 6, la valeur F₂ de cette force a été représentée, cette valeur étant choisie de manière que la droite d'ordonnée F₂ ne coupe aux points 1₂ et 1'₂ queles deux courbes 60 et 61 qui représentent, respectivement, l'une, les variations, en fonction de la distance h, de la force magnétique exercée par les zones magnétisées de plus forte aimantation, c'est-à-dire d'aimantation Jᵢ, l'autre les variations, en fonction de h, de la force magnétique exercée par les zones magnétisées dont l'aimantation a dans la suite des valeurs d'aimantation successives J₁, J₂, J₃..., Jp, la valeur J₂. On voit alors, sur la figure 6, qu'il existe une valeur e₂ de l'abscisse h pour laquelle la force magnétique exercée par chacune des zones magnétisées d'aimantation J, est égale à la force F₂, et qu'il existe également une valeur e'₂ de l'abscisse h pour laquelle la force magnétique exercée par chacune des zones magnétisées d'aimantation J₂ est égale à cette force F₂. Sans reprendre toutes les explications détaillées qui ont été données ci-dessus, on comprend que cette valeur e₂ représente, comme on peut le voir sur la figure 1E, l'épaisseur totale des tas constitués par la superposition des couches 18 et 19 sur chacune des zones magnétisées d'aimantation J₁, et que cette valeur e'₂ représente l'épaisseur de la couche 19 de deuxième révélateur sur chacune des zones magnétisées d'aimantation J₂.

Ces opérations de dépôt et de retouche sont répétées ainsi autant de fois qu'il y a de couleurs dans l'image à imprimer. C'est ainsi que, dans l'exemple décrit où cette image comporte trois couleurs, on dépose donc, sur chacune des zones magnétisées de l'élément d'enregistrement, un troisième révélateur pulvérulent dont la teinte diffère de celle des deux révélateurs précédemment déposés. Dans l'exemple décrit où le nombre de couleurs est égal à trois, ce troisième révélateur pulvérulent est donc le dernier à être déposé sur l'élément d'enregistrement 10. On considèrera ici que ce troisième révélateur pulvérulent est de couleur jaune. Lorsque ce dépôt est terminé, chacune des zones magnétisées de l'élément 10 apparaît revêtue, comme le montre la figure 1 F, d'une couche 20 de troisième révélateur, cette couche 20 étant, sur les zones magnétisées dont l'aimantation est supérieure à J₃ (c'est-à-dire sur les zones A1 et A2), superposée à la couche 19 de deuxième révélateur. Après quoi, l'élément d'enregistrement 10 est soumis à une troisième opération de retouche, analogue à celles effectuées précédemment, la valeur F₃ de la force mise en oeuvre au cours de cette troisième opération étant inférieure à celle, F₂, mise en oeuvre lors de la deuxième opération de retouche. Sur le diagramme de la figure 6, la valeur F₃ de cette force de retouche a été représentée, cette valeur étant choisie de manière que la droite d'ordonnée F₃ coupe toutes les courbes représentatives des variations, en fonction de h, des forces magnétiques exercées par les zones magnétisées. Il faut cependant signaler ici que, étant donné que, dans l'exemple décrit, le troisième révélateur est le dernier à être déposé sur les zones magnétisées de l'élément d'enregistrement 10, cette dernière force de retouche est destinée, d'une part à retirer les particules de révélateur qui subsistent en dehors des zones magnétisées de l'élément d'enregistrement 10, d'autre part, à limiter les épaisseurs des couches de troisième révélateur qui ont été déposées sur ces zones. Cette dernière opération de retouche qui se différencie des opérations de retouche precédentes par le fait qu'elle ne provoque pas une élimination totale des particules qui se trouvent sur certaines des zones magnétisées, n'est donc pas une opération d'élimination de particules sur certaines zones magnétisées de l'élément d'enregistrement 10. Dans l'exemple illustré par la figure 6, on comprend alors que l'épaisseur de la couche totale des trois révélateurs qui subsiste sur chaque zone d'aimantation J, est donnée par l'abscisse e₃ du point 1₃ où la droite d'ordonnée F₃ coupe la courbe 60, que, de même, l'épaisseur de la couche totale de deux révélateurs qui subsiste sur chaque zone d'aimantation J₂ est donnée par l'abscisse e'₃ du point l'₃ où la droite d'ordonnée F₃ coupe la courbe 61, et que l'épaisseur de la couche de troisième révélateur qui subsiste sur chaque zone d'aimantation J₃ est donnée par l'abscisse e"₃ du point 1"₃ où la droite d'ordonnée F₃ coupe la droite 62.

Il faut encore signaler que les révélateurs pulvérulents qui sont utilisés dans le procédé de l'invention présentent pratiquement les mêmes propriétés physiques, notamment le même état granulométrique, le champ coercitif, la même aimantation à saturation, la même densité et le même point de fusion, de sorte que la force magnétique Fₘ qu'exerce chacune des zones magnétisées sur chacune des particules, quelles qu'elles soient, situées à une même distance h, varie seulement en fonction de la valeur de l'aimantation de cette zone. Lorsque le dernier révélateur a été déposé sur l'élément d'enregistrement et que la dernière opération de retouche a été effectuée, on amène alors, comme le montre la figure 1G, une bande de papier 21 destinée à être imprimée, soit à proximité de cet élément d'enregistrement 10, soit en contact avec cet élément d'enregistrement 10, et on réalise alors le transfert sur cette bande de papier des couches de révélateurs qui se trouvent sur les zones magnétisées de cet élément 10. Ce transfert peut d'ailleurs être effectué de manière connue, soit par application de pression, soit par des moyens magnétiques ou électrostatiques. Toutefois, les conditions de ce transfert sont établies de telle façon que toutes les couches de révélateurs se trouvent transférées en quasi totalité sur la bande de papier 21. Ainsi dans l'exemple illustré par la figure 1G, la couche 20 de troisième révélateur qui se trouvait sur la zone A3 est transférée sur la bande 21 où elle forme alors un tas qui, constitué de ce troisième révélateur, a une couleur jaune. De même les couches 19 et 20 de deuxième et troisième révélateurs, qui étaient superposées sur la zone A2, se retrouvent sur le papier en formant un tas 22 dans lequel la couche 19 du deuxième révélateur recouvre alors la couche 20 du troisième révélateur. Enfin, les couches 18, 19 et 20 de premier, deuxième et troisième révélateurs, qui étaient superposées sur la zone A1, se retrouvent sur le papier en formant un tas 23 constitué de la couche 18 du premier révélateur qui recouvre la couche 19 du deuxième révélateur, laqueile, à son tour recouvre la couche 20 du troisième révélateur.

Les couches de révélateurs qui ont été ainsi transférées sur la bande de papier 21 sont alors soumises à une opération de fixation, cette opération étant effectuée à une température permettant d'amener les trois révélateurs à l'état visqueux, mais non liquide, ce qui évite aux différents révélateurs constituant les tas 22 et 23 de se mélanger. Dans ces conditions après cette opération de fixation, la couche 20 du tas 22 se trouve masquée par la couche 19 qui forme alors sur le papier une tache ponctuelle ayant la teinte du deuxième révélateur, c'est-à-dire noire dans l'exemple décrit. De même, les couches 19 et 20 du tas 23 se trouvent masquées par la couche 18 qui forme alors sur le papier une tache ponctuelle ayant la teinte du premier révélateur, c'est-à-dire rouge dans l'exemple décrit. Enfin, la couche unique 20 du troisième révélateur forme, lorsqu'elle est fixée sur le papier, une tache ponctuelle qui a la teinte jaune de ce troisième révélateur.

Sur la figure 2, on a représenté une machine d'impression magnétographique qui réalise une impression en couleurs selon le procédé d'impression qui vient d'être décrit. La machine qui est représentée sur cette figure comprend un élément d'enregistrement magnétique se présentant sous la forme d'un tambour magnétique 10 analogue. celui qui a été décrit et représenté dans le brevet français précité N° 2.402.921, ce tambour étant entraîné en rotation, dans le sens indiqué par la flèche R, par un moteur électrique 25. La magnétisation de la couche magnétique de ce tambour est assurée par un ensemble de n têtes magnétiques 13-2 à 13-n disposées les unes à côté des autres et alignées parallèlement à l'axe de rotation du tambour. Ces têtes, qui sont du type de celle qui a été représentée sur la figure 3, sont excitées sélectivement par des impulsions électriques envoyées par une source d'impulsions 26 et appliquées aux enroulements de ces têtes par l'intermédiaire d'un dispositif de calibrage de courant 27 dont la structure a été représentée en détail sur la figure 4.

Si on se réfère à la figure 4, on voit que chacun des enroulements respectifs E-1 à E-n des têtes magnétiques 13-1 à 13-n est connecté, à l'une des extrémités, à la lame de contact mobile de l'un respectif de n premiers commutateurs à plots K-1 à K-n et, à l'autre extrémité, à la lame de contact mobile de l'un respectif de n seconds commutateurs à plots L-1 à L-n, par l'intermédiaire de l'un respectif de n contacts CB-1 à CB-n. Chacun des contacts CB-1 à CB-n est commandé par l'une respective de n bobines de relais B-1 à B-n. La figure 4 montre que, dans l'exemple décrit, chacun des commutateurs à plots K-1 à K-n et L-1 à L-n comporte trois plots ou bornes d'entrée désignées, sur la figure, par 1, 2 et 3. La borne d'entrée 1 de chacun des premiers commutateurs K-1 à K-n est connectée à la borne positive (+) d'un premier générateur de courant G1, tandis que la borne d'entrée 1 de chacun des seconds commutateurs L-1 à L-n est connectée à la borne négative (-) de ce générateur G1. La borne d'entrée 2 de chacun des premiers commutateurs K-1 à K-n est connectée à la borne positive (+) d'un deuxième générateur de courant G2, tandis que la borne d'entrée 2 de chacun des seconds commutateurs L-1 à L-2 est connectée à la borne négative (-) de ce générateur G2. Enfin, la borne d'entrée 3 de chacun des premiers commutateurs K-1 à K-n est connectée à la borne positive (+) d'un troisième générateur de courant G3, tandis que la borne d'entrée 3 de chacun des seconds commutateurs L-1 à L-n est connectée à la borne négative (-) de ce générateur G3. La figure 4 montre que les lames de contacts mobiles des commutateurs K-1 et L-1 sont couplées mécaniquement afin de pouvoir être placées simultanément sur une même borne d'entrée. Il en est de même des lames de contacts mobiles de commutateurs K-2 et L-2,..., K-n et L-n. Ainsi qu'on le voit sur la figure 4, les bobines de relais B-1 à B-n peuvent être excitées par des impulsions électriques délivrées sur les sorties S1 à Sn de la source d'impulsions 26, chacune de ces bobines B-1 à B-n étant, à cet effet, connectée à l'une respective des sorties S1 à Sn par l'intermédiaire de l'un respectif de n conducteurs W1 à Wn.

La structure de la source d'impulsions 26 ne sera pas décrite ici pour la raison que cette structure est de type connu. On considèrera ici que, dans l'exemple décrit, la structure de cette source 26 est analogue à celle du dispositif de commande d'enregistrement qui a été décrit et représenté dans le brevet français No° 2 443 335. On rappellera simplement que, dans le cas où la machine qui est représentée sur la figure 2 est utilisée pour imprimer des caractères constitués de points localisés à l'intérieur d'une matrice rectangulaire comprenant sept lignes et cinq colonnes, les lignes de cette matrice s'étendant suivant une direction parallèle à l'axe de rotation du tambour 10, l'image magnétique latente nécessaire à l'impression d'un caractère est obtenue en excitant sélectivement, à sept reprises différentes, cinq têtes contigües prises parmi l'ensemble des têtes magnétiques 13-1 à 13-n, cette excitation étant effectuée au moyen d'impulsions délivrées, à des instants successifs tᵢ, t₂, t₃, t₄, tₛ, tₛ, et t₇, sur cinq correspondantes des sorties S1 à Sn de la source d'impulsions 26. C'est ainsi, par exemple, que pour former, au moyen des têtes magnétiques 13-1 à 13-5, l'image magnétique latente nécessaire à l'impression du caractère "G", la source d'impulsions 26 délivre, à l'instant t₁ une impulsion sur chacune de ses sorties S2 à S4, à l'instant t₂ une impulsion sur chacune de ses sorties S1 à S5, à l'instant t₃ une impulsion sur sa sortie S5, à l'instant t₄ une impulsion sur chacune de ses sorties S1, S2, S3, et S5, à l'instant t₅ une impulsion sur chacune de ses sorties S1 et S5, à l'instant t₆ une impulsion sur chacune de ses sorties S1 et S5 et enfin à l'instant t₇ une impulsion sur chacune de ses sorties S2 à S4.

Les commutateurs K-1 à K-n et L-1 à L-n sont destinés à déterminer l'amplitude des aimantations des zones magnétisées sur le tambour 10, cette amplitude conditionnant la couleur de la tache ponctuelle qui sera ultérieurement formée sur le papier par chacune des zones magnétisées. A cet effet, les premiers commutateurs K-1 à K-n, les seconds commutateurs L-1 à L-n, les contacts de relais CB-1 à CB-n et les enroulements E-1 à E-n des têtes magnétiques sont répartis comme le montre la figure 4, de manière à constituer n portions de circuits C-1, C-2,..., C-n associées chacune à l'une respective des n têtes 13-1 à 13-n, chacune de ces portions comprenant, en série, l'un respectif des premiers commutateurs K-1 à K-n, l'un respectif des enroulements E-1 à E-n, l'un respectif des contacts de relais CB-1 à CB-n et l'un respectif des seconds commutateurs L-1 à L-n.

Dans le cas où les deux commutateurs d'une même portion de circuit sont placés en position 1, c'est-à-dire lorsque la lame de contact mobile de ces deux commutateurs est placée sur la borne d'entrée 1, le courant qui circule dans l'enroulement de la tête associée à cette position de circuit, lorsque le contact de relais qui est en série avec cet enroulement est fermé, est celui délivré par le générateur G1, ce courant ayant une intensité I₁. Si ces deux commutateurs sont placés en position 2, le courant qui circule dans cet enroulement, lorsque ce contact de relais est fermé, est celui délivré par le générateur G2, ce courant ayant une intensité 1₂. Enfin, si ces deux commutateurs sont placés en position 3, le courant qui circule dans cet enroulement lorsque ce contact de relais est fermé, est celui délivré par le générateur G3, ce courant ayant pour intensité 1₃.

Ainsi par exemple, si, au moment où une impulsion est délivrée sur la sortie Sn de la source 26, les deux commutateurs K-n et L-n sont placés en position 3, cette impulsion provoque, en arrivant, sur la bobine B-n, l'excitation momentanée de cette bobine. La bobine B-n ferme alors pendant un court instant son contact CB-n, de sorte qu'un courant continu d'intensité 1₃ circule momentanément dans le circuit fermé constitué par le générateur G3, le commutateur K-n en position 3, l'enroulement E-n de la tête 13-n, le contact fermé CB-n et le commutateur L-n en position 3. De ce fait, cette tête magnétique 13-n forme sur la surface du tambour 10, une zone magnétisée pratiquement ponctuelle, cette zone présentant une aimantation J₃ qui subsiste après la disparition du courant d'intensité 1₃ dans l'enroulement E-n.

Il faut encore signaler que les générateurs de courant G1, G2 et G3 sont établis pour délivrer des courants d'intensité respectives I₁, 1₂ et 1₃ telles que les zones magnétisées formées sur la surface du tambour 10 par ces courants présentent des aimantations de valeurs respectives Ji, J2, J₃ prédéterminées.

On comprend, dans ces conditions, qui si on veut, par exemple, obtenir sur le tambour 10 une image magnétique latente dans les zones magnétisées présentant une aimantation J₁, il suffit, avant que les têtes magnétiques nécessaires à la formation de cette image ne soient excitées, de placer les commutateurs K et L correspondants sur la position 1. De même, si on veut que les zones magnétisées de cette image présentent une aimantation J₂, il suffit, avant que ces têtes ne soient excitées, de placer ces commutateurs sur la position 2. Enfin, si on veut que les zones magnétisées de cette image présentent une aimantation J₃, il suffit, avant que ces têtes ne soient excitées, de placer ces commutateurs sur la position 3. Le positionnement des commutateurs K-1 à K-n et L-1 à L-n peut d'ailleurs être effectué, soit manuellement par l'opérateur avant toute opération d'impression, soit de manière entièrement automatique par des moyens d'actionnement de type connu excités par la même unité de commande que celle qui contrôle le fonctionnement de la source d'impulsions 26. Il est même possible, selon les cas et applications, de placer certains des commutateurs K-1 à K-n et L-1 à L-n sur une position déterminée, par exemple, sur la position 2, alors que d'autres commutateurs sont placés sur une autre position. Cette disposition permet, lors de l'impression d'une ligne de caractères par exemple, d'obtenir des caractères imprimés en une couleur, alors que les autres caractères de cette ligne sont imprimés en une autre couleur.

Il y a lieu d'indiquer que le dispositif de calibrage de courant 27 qui a été représenté sur la figure 2 est constitué, dans l'exemple décrit, par l'ensemble comprenant les bobines de relais B-1 à B-n et leurs contacts CB-1 à CB-n, les commutateurs K-1 à K-n et L-1 à L-n, et les générateurs G1 à G3, tous ces éléments étant connectés entre eux .de la manière illustrée sur la figure 4. Il faut cependant signaler que, bien que le dispositif de calibrage qui est représenté sur la figure 4 ne comporte que trois générateurs de courant et des commutateurs ne comportant que trois positions, ce dispositif de calibrage, lorsque'il est utilisé dans une machine destinée à l'impression d'images en p couleurs, comporte p générateurs de courant G1, G2,..., Gp et des commutateurs K-1 à K-n et L-1 à L-n comprenant chacun p positions. Dans ces conditions, les intensités 1₁, I₂, 1₃,..., I_{P} délivrées par chacun respectif des p générateurs G1, G2, G3,..., Gp sont ajustées de manière à provoquer la formation, dans l'élément d'enregistrement, de zones magnétisées d'aimantations respectives Jᵢ, J₂, J₃,..., Jp.

Si on revient maintenant à la figure 2, on voit que la machine d'impression réalisée selon l'invention comprend encore un premier dispositif applicateur 40, de type connu, qui permet d'appliquer sur la surface du tambour 10 des particules d'un premier révélateur pulvérulent contenu dans un réservoir 49. On considèrera, dans l'exemple décrit, que ce premier révélateur est de couleur rouge. Ce premier dispositif applicateur 40 est établi pour déposer sur chacune des zones magnétisées du tambour 10 une couche de premier révélateur dont l'épaisseur est sensiblement égale à 100 µm pour les zones magnétisées d'aimantation J₁, à 65 µm pour les zones magnétisées d'aimantation J₂ et à 33 pm pour les zones magnétisées d'aimantation J₃. On considère ra que ce dispositif applicateur 40, est, préférablement, du type de ceux qui ont été décrits et représentés dans les brevets français N° 2.408.462 et 2.425.941, ce dispositif comprenant, d'une part un élément magnétique en rotation qui amène les particules de révelateur du réservoir 49 jusqu'au voisinage de la surface du tambour, d'autre part un déflecteur interposé entre cet élément et le tambour pour constituer un auget dans lequel viennent s'accumuler les particules recueillies par le déflecteur, ce déflecteur laissant entre lui et le tambour une ouverture très petite, de l'ordre de 1 millimètre, par laquelle passent les particules qui sont venues s'appliquer contre la surface de ce tambour. Les zones magnétisées du tambour 10 qui ont été ainsi revêtues d'une couche de premier révélateur passent alors devant un premier dispositif de retouche 41 destiné à éliminer les particules de premier révélateur qui ont été déposées sur les zones magnétisées d'aimantations J₂ et J₃. Ce dispositif de retouche peut être de type magnétique, électrostatique ou pneumatique. On considèrera, que, dans l'exemple décrit, ce dispositif de retouche 41 est du type de celui qui a été décrit et représenté dans le brevet français N° 2.411.435 et qu'il est réglé de manière à ne laisser subsister, sur les zones d'aimantation J₁, qu'une couche de premier révélateur ayant une épaisseur voisine de 20 µm. Les zones magnétisées du tambour 10 qui ont défilé devant le dispositif de retouche 41 passent alors devant un deuxième dispositif applicateur 42 de type analogue à celui du premier dispositif applicateur, ce deuxième dispositif permettant de déposer sur le tambour 10 des particules d'un deuxième révélateur pulvérulent qui, étant de couleur noire, dans l'exemple décrit, est contenu dans un réservoir 50. Ce deuxième dispositif applicateur 42 est établi pour déposer une couche de deuxième révélateur, d'une part sur chacune des zones magnétisées d'aimantations J₂ et J₃, l'épaisseur de cette couche étant sensiblement égale à 65 µm pour les zones d'aimantation J₂ et à 33 µm pour les zones d'aimantation J₃, d'autre part sur chacune des couches déjà déposées de premier révélateur, l'épaisseur totale des couches ainsi superposées des deux révélateurs sur les zones d'aimantation J₁ étant sensiblement égale à 100 µm. Après quoi, les zones magnétisées du tambour 10 passent devant un deuxième dispositif de retouche 43 analogue au premier dispositif de retouche 41 et disposé en aval du deuxième dispositif applicateur 42 par rapport au sens de défilement du tambour. Ce deuxième dispositif de retouche 43 qui est destiné à éliminer les particules de deuxième révélateur qui ont été déposées sur les zones magnétisées d'aimantation J₃, est réglé de manière à ne laisser subsister, sur les zones d'aimantation J₂, qu'une couche de deuxième révélateur ayant une épaisseur voisine de 23 pm, et, sur les zones d'aimantation J₁, une couche composite comprenant deux couches superposées de premier et de deuxième révélateur, l'épaisseur de cette couche composite étant sensiblement égale à 40 pm. Les zones magnétisées du tambour 10, qui ont défilé devant le deuxième dispositif de retouche 43 passent alors devant un troisième dispositif applicateur 44 qui, étant de type analogue aux précédents, permet de déposer sur le tambour 10 des particules d'un troisième révélateur pulvérulent, de couleur jaune, contenu dans un réservoir 51. Ce troisième dispositif applicateur 44 est établi pour déposer une couche de troisième révélateur sur chacune des zones d'aimantation J₃, l'épaisseur de cette couche étant sensiblement égale à 33 pm, ainsi que sur chacune des couches de deuxième révélateur déjà déposées sur chacune des zones d'aimantation J₁ et J₂, l'épaisseur totale des trois couches ainsi superposées sur les zones d'aimantation J₁ étant voisine de 100 pm, alors que l'épaisseur totale des deux couches ainsi superposées sur les zones d'aimantation J₂ est voisine de 65 pm. Les zones magnétisées du tambour qui ont été ainsi revêtues passent ensuite devant un troisième dispositif de retouche 52 qui est destiné essentiellement à retirer les particules de révélateur qui subsistent sur le tambour en dehors des zones magnétisées. Dans l'exemple décrit, ce troisième dispositif de retouche 52 est réglé de telle sorte que les zones d'aimantation J₃ qui sont passées devant ce dispositif 52 apparaissent revêtues d'une couche de troisième révélateur dont l'épaisseur est voisine de 20 pm tandis que les zones d'aimantation J₂ qui sont passées devant ce dispositif 52 apparaissent revêtues d'une couche composite comprenant deux couches superposées de deuxième et troisième révélateur, l'épaisseur de cette couche composite étant sensiblement égale à 40 pm. Enfin, les zones d'aimantation J₁, qui sont passées devant ce dispositif 52 apparaissent revêtues d'une couche composite comprenant trois couches superposées de trois révélateurs, l'épaisseur de cette couche composite étant sensiblement égale à 60 µm.

Les zones magnétisées du tambour 10 qui ont subi toutes ces opérations de dépôt et de retouche sont alors mises en contact avec une bande de papier 21 qui est appliquée sur le tambour 10, comme le montre la figure 2, sous l'action exercée par un rouleuu presseur 45. La force avec laquelle la bande 21 est appliquée contre le tambour 10 par le rouleau presseur 41 peut être ajustée, par des moyens connus, (non représentés) de manière à provoquer un transfert total de toutes les couches de révélateurs qui subsistent sur le tambour 10 après le passage devant le dispositif de retouche 52. La valeur Fₜ de cette force est, comme le montre la figure 6, supérieure à celle F₁ dont on a parlé plus haut, de sorte que, finalement, la totalité de la couche composite qui se trouvait sur chacune des zones magnétisées d'aimantation Jᵢ est transférée sur le papier, formant ainsi des taches ponctuelles ayant une épaisseur de l'ordre de 60 pm et présentant la couleur rouge du premier révélateur. De même la totalité de la couche composite qui se trouvait sur chacune des zones magnétisées d'aimantation J₂ est transférée sur le papier, formant ainsi des taches ponctuelles ayant une épaisseur voisine de 40 um et présentant la couleur noire du deuxième révélateur. Enfin, la totalité de la couche de troisième révélateur qui se trouvait sur chacune des zones magnétisées d'aimantation J₃ est transférée sur le papier, formant ainsi des taches ponctuelles, de couleur jaune, ayant une épaisseur voisine de 20 um_{.}

La machine qui a été représentée sur la figure 2 comporte encore un dispositif de fixation de révélateur 46 sous lequel passe la bande de papier 21 lorsque l'opération de transfert qui vient d'être décrite a été exécutée. Ce dispositif de fixation 46 qui est constitué, dans l'exemple décrit, par un élément chauffé électriquement, est destiné à fixer de manière permanente les révélateurs qui ont été transférés sur la bande de papier 21. Il faut signaler ici que ce dispositif de fixation 46 est réglé de façon que ces révélateurs ne subissent pratiquement aucune fusion, mais seulement un ramollissement suffisant pour assurer leur fixation sur le papier. Dans ces conditions, aucun mélange de couleurs ne risque de se produire dans les tas de révélateurs qui, tels que 22 et 23, comportent plusieurs couches de révélateurs de teintes différentes. Ainsi, chacun des tas de révélateurs, tel que 22, forme, lorsqu'il est refroidi sur le papier, une tache ponctuelle ayant la teinte du deuxième révélateur. De même chacun des tas de révélateurs, tel que 23, forme, lorsqu'il est refroidi sur le papier, une tache ponctuelle ayant la teinte du premier révélateur. Enfin, chacun des tas qui ne comportent qu'une seule couche de troisième révélateur forme, lorsqu'il est refroidi sur le papier, une tache ponctuelle ayant la teinte de ce troisième révélateur.

La machine représentée sur la figure 2 comprend en outre un dispositif de nettoyage qui, constitué par une brosse 47 dans l'exemple décrit, assure le nettoyage des parties de la surface du tambour qui sont passées devant le poste de transfert. Après ce nettoyage ces parties passent devant un dispositif d'effacement 48, de type électromagnétique, qui réalise l'effacement des images magnétiques latentes portées par ces parties, de sorte que ces parties sont à nouveau capables d'être magnétisées lorsqu'elles se présentent ensuite devant l'ensemble des têtes magnétiques 13-1 à 13-n.

Bien entendu, l'invention n'est nullement limitée aux modes de mise en oeuvre décrits et illustrés qui n'ont été donnés qu'à titre d'exemple. Au contraire, elle comprend tous les moyens constituant des équivalents techniques de ceux décrits et illustrés, considérés isolément ou en combinaison, et mis en oeuvre dans le cadre des revendications qui suivent.

## Revendications

1. Procédé d'impression magnétographique permettant d'obtenir, sur un support d'impression, une image en p couleurs préalablement choisies, p étant un nombre entier au moins égal à deux, ce procédé consistant à magnétiser la surface d'un élément d'enregistrement magnétique, suivant une direction perpendiculaire à cette surface, de façon à former un ensemble de points magnétisés constituant une image latente magnétique, ces points magnétisés ayant tous la même teille et présentant la même polarité magnétique, mais des intensités d'aimantation différentes, de valeurs J1, J2, J3,..., Jp telles que J1>J2>J3>...>Jp, chacune de ces valeurs étant associée à l'une respective des p couleurs de ladite image, les points magnétisés destinés à la formation des images ou parties d'image qui, sur le support, doivent apparaître en une même couleur ayant tous la même intensité d'aimantation, ledit procédé étant caractérisé en ce qu'il consiste en outre:
- à déposer sur cette surface un premier révélateur pulvérulent dont la teinte est celle d'une première desdites couleurs, ce premier révélateur subsistant sur tous les points magnétisés de cette surface.
- à éliminer ensuite ce premier révélateur des points magnétisés dont les intensités d'aimantation sont inférieures à J1,
- à répéter cette opération de dépôt sur cette surface avec, successivement chacun de (p-1) autres révélateurs pulvérulents de teintes différentes, ces p révélateurs ayant cependant les mêmes caractéristiques physiques, chacune de ces opération de dépôt étant immédiatement suivie, à l'exception de la dernière opération de dépôt, d'une opération d'élimination de révélateur, les points magnétisés concernés par cette élimination étant, au cours de chacune respective de ces (p-2) opérations d'élimination, ceux dont l'intensité d'aimantation est inférieure à, respectivement, J2, J3,..., Jp-1, de sorte que, après la dernière opération de dépôt, chaque point magnétisé ayant une intensité d'aimantation égale à J1 est recouvert de p couches superposées desdits révélateurs, chaque point magnétisé ayant une intensité d'aimantation égale à J2 est recouvert de (p-1) couches superposées desdits (p-1) autres révélateurs, et ainsi de suite, chaque point magnétisé dont l'intensité d'aimantation est égal à Jp étant alors uniquement recouvert d'une seule couche du p ième révélateur,
- et à effectuer un transfert total de toutes ces couches de révélateurs sur le support d'impression afin de former sur celui-ci une image de poudre constituée d'une pluralité de taches ponctuelles, chacune de ces taches résultant du transfert des couches de révélateurs qui ont été déposées sur chacun respectif des desdits points magnétisés et ayant la couleur du révélateur qui, juste avant l'opération de transfert, ce trouvait directement en contact, en ce point, avec la surface de l'élément d'enregistrement.

2. Machine d'impression magnétographique pour la mise en oeuvre du procédé selon la revendication 1, comprenant un élément d'enregistrement (10) pourvu d'une surface d'enregistrement magnétique, une pluralité de têtes magnétiques (13-1 à 13-n), commandées par des impulsions électriques et établies pour, en réponse à ces impulsions, magnétiser ladite surface d'enregistrement, suivant une direction perpendiculaire à cette surface, pour former sur celle-ci un ensemble de points magnétisés (A) constituant une image magnétique latente, des moyens d'entraînement (25) pour provoquer un déplacement relatif entre l'élément d'enregistrement (10) et les têtes magnétiques (13-1 à 13-n), une source d'impulsions (26) établie pour envoyer sélectivement des impulsions électriques auxdites têtes, et un dispositif applicateur (40) permettant de déposer un révélateur pulvérulent sur ladite surface d'enregistrement, ce révélateur ne restant appliqué que sur les points magnétisés de cette surface pour former une image de poudre, ladite machine étant caractérisée en ce que, ledit révélateur comprenant des particules dont la teinte est d'une première de p couleurs préalablement choisies, elle comprend en outre:
- des moyens de calibrage de courant (27) interposés entre la source d'impulsions (26) est chacune des têtes (13-1 à 13-n) pour permettre à chacune des impulsions de courant envoyées par cette source d'être ajustée sélectivement à l'une de p valeurs d'amplitude prédéterminées et former ainsi sur la surface d'enregistrement une image magnétique latente dont les points magnétisés (tels que A1, A2, A3) présentent la même polarité magnétique, mais ont des intensités d'aimantations différentes de valeurs J1, J2,..., Jp telles que J1 >J2>...>Jp, chacune de ces valeurs étant associée à l'une respective des p susdites couleurs, les points magnétisés destinés à la formation des parties d'image qui, sur le support d'impression (21), doivent apparaître en une même couleur ayant tous la même intensité d'aimantation.
- (p-1) autres dispositifs applicateurs (42, 44) répartis le long du trajet suivi par la surface d'enregistrement au cours de son déplacement, chacun de ces dispositifs applicateurs permettant de déposer sur chaque point magnétisé de cette surface une couche de chacun respectif de (p-1) autres révéléteurs pulvérulents, chacun de ces (p-1) révélateurs ayant pour teinte l'une respective desdites couleurs autres que la première couleur, tous ces p révélateurs ayant cependant les mêmes caractéristiques physiques.
- (p-1) dispositifs de retouche (41, 43) placés chacun en aval, par rapport au sens de déplacement de la surface, de chacun respectif desdits dispositifs applicateurs (40, 42), à l'exception du dernier (44), le premier de ces dispositifs de retouche (41) étant établi pour retirer le premier révélateur (18) des points magnétisés (tels que A2, A3) dont l'intensité d'aimantation est inférieure à J1, le deuxième dispositif de retouche (43) étant établi pour retirer le deuxième révélateur (19) des points magnétisés (tels que A3) dont l'intensité d'aimantation est inférieure à J2, et ainsi de suite,
- et un dispositif de transfert (45) disposé en aval du dernier dispositif applicateur (44) pour transférer en totalité sur le support d'impression (21) les différentes couches de révélateurs (18, 19, 20) qui recouvrent les points magnétisés de la surface lorsque ces points sont passés devant ledit dernier dispositif applicateur.

3. Machine d'impression selon revendication 2, caractérisé en ce que, chaque tête magnétique comprenant un enroulement (E) bobiné autour d'un noyau (14), les moyens de calibrage de courant (27) comprennent:
- n portions de circuits (C-1, C-2,... C-n) associées chacune à l'une respective des n têtes magnétiques (13-1, 13-2,..., 13-n) et comprenant chacune:
+ un contact de relais (tel que CB-1) monté en série avec l'enroulement (tel que E-1) de la tête associée et actionné par une bobine (telle que B-1) excitée sélectivement par les impulsions envoyées par la source d'impulsions (26),
+ un premier commutateur (tel que K-1) comportant p bornes d'entrée (1, 2, 3,...) et une lame de contact mobile connectée à l'une des extrémités de l'ensemble formé par ledit enroulement (E-1) en série avec ledit contact de relais (CB-1),
+ et un second commutateur (tel que L-1) comportant p bornes d'entrée (1, 2, 3,...) et une lame de contact mobile connectée à l'autre extrémité de l'ensemble formé par ledit enroulement (E-1) en série avec ledit contact de relais (CB-1 ce second commutateur étant couplé au premier commutateur de sorte que les lames de contact mobiles de ces deux commutateurs occupent des positions identiques sur des bornes d'entrée de numéros correspondants,
- et p générateurs de courant (G1, G2, G3,...), le premier (G1) desdits générateurs de courant ayant sa borne positive (+) connectée à la première (1) des bornes d'entrée de chacun des n premiers commutateurs (K-1 à K-n), et sa borne négative (-) connectée à la première (1) des bornes d'entrée de chacun des n seconds commutateurs (L-1 à L-n), le deuxième (G2) desdits générateurs de courant ayant sa borne positive (+) connectée à la deuxième (2) des bornes d'entrée de chacun des n premiers commutateurs (K-1 à K-n) et sa borne négative (-) connectée à la deuxième (2) des bornes d'entrée de chacun des n seconds commutateurs (L-1 à L-n), et ainsi de suite, chacun de ces p générateurs étant établi pour, lorsque les contacts de relais (CB-1 à CB-n) sont fermés sélectivement, en réponse aux impulsions envoyées par la source (26), délivrer l'un respectif de p courants d'intensité 11, 12,..., Ip, ces intensités étant ajustées de manière à provoquer la formation, dans l'élément d'enregistrement, de zones magnétisées d'aimantations respectives J1, J2, J3,..., Jp.

4. Machine d'impression selon l'une quelconque des revendications 2 et 3, caractérisée en ce qu'elle comporte en outre un dispositif de fixation (46) disposé le long du trajet suivi par le support d'impression et en aval du poste de transfert (45), ce dispositif de fixation étant réglé de telle manière que les particules de révélateur qui, déposées sur ce support, passent devant ledit dispositif de fixation, sont soumises à un ramollissement, mais non à une fusion.

## Patentansprüche

1. Magnetographisches Druckverfahren zur Erzeugung eines Bildes in p zuvor gewählten Farben auf einem Druckträger, wobei p eine ganze Zahl ist, die wenigstens gleich zwei ist, wobei dieses Verfahren darin besteht, die Oberfläche eines magnetischen Aufzeichnungselementes senkrecht zu dieser Oberfläche derart zu magnetisieren, daß eine Menge von magnetisierten Punkten gebildet wird, die ein latentes magnetisches Bild darstellen, wobei diese magnetisierten Punkte jeweils dieselbe Größe und dieselbe magnetische Polung besitzen, jedoch unterschiedliche Magnetisierungsstärken mit den Werten J1, J2, J3..., Jp, derart, daß J1>J2>J3>... Jp, wobei jeder dieser Werte einer der p Farben des Bildes zugeordnet ist, wobei ferner die magnetisierten Punkte zur Erzeugung der Bilder oder Bildteile, die auf dem Träger in derselben Farbe erscheinen sollen, jeweils dieselbe Magnetisierungsstärke besitzen, und wobei das Verfahren dadurch gekennzeichnet ist, daß es ferner darin besteht, daß:
- auf dieser Oberfläche ein erster pulverförmiger Entwickler aufgebracht wird, dessen Färbung diejenige einer ersten der genannten Farben ist, wobei dieser erste Entwickler auf allen magnetisierten Punkten dieser Oberfläche verbleibt,
- anschließend dieser erste Entwickler von denjenigen magnetisierten Punkten entfernt wird, deren Magnetisierungsstärke kleiner als J1 ist,
- dieser Vorgang des Aufbringens auf dieser Oberfläche mit allen weiteren der (p-1) pulverförmigen Entwickler verschiedener Färbungen wiederholt wird, wobei diese p Entwickler jedoch dieselben physikalischen Eigenschaften aufweisen, wobei auf jeden dieser Aufbringvorgänge, mit Ausnahme des letzten Aufbringvorganges, unmittelbar ein Vorgang der Entwicklerentfernung folgt, wobei die von dieser Entfernung betroffenen magnetisierten Punkte im Verlaufe jedes dieser (p-2) Beseitigungsvorgänge diejenigen sind, deren Magnetisierungsstärke kleiner als J2 bzw. J3 bzw.... Jp-1 ist, so daß nach dem letzten Aufbringvorgang jeder magnetisierte Punkt, der die Magnetisierungsstärke J1 besitzt, mit p übereinanderliegenden Schichten aus den genannten Entwicklern bedeckt ist, jeder magnetisierte Punkt mit der Magnetisierungsstärke J2 von (p-1) übereinanderliegenden Schichten aus den genannten (p-1) anderen Entwicklern bedeckt ist, usw., und wobei dann jeder magnetisierte Punkt, dessen Magnetisierungsstärke gleich Jp ist, nur mit einer einzigen Schicht des p-ten Entwicklers bedeckt ist,
- und daß eine Gesamtüberführung sämtlicher Entwicklerschichten auf den Druckträger vorgenommen wird, um auf diesem ein Pulverbild zu erzeugen, daß aus einer Mehrzahl von Punktflecken zusammengesetzt ist, wobei jeder dieser Flecken aus der Übertragung von Entwicklerschichten resultiert, die auf einem entsprechenden magnetisierten Punkt aufgebracht wurden, und die Farbe desjenigen Entwicklers besitzt, der sich unmittelbar vor dem Übertragungsvorgang an diesem Punkt in direkter Berührung mit der Oberfläche des Aufzeichnungselementes befand.

2. Magnetographische Druckmaschine zur Durchführung des Verfahrens nach Anspruch 1, mit einem Aufzeichnungselement (10), das eine magnetische Aufzeichnungsoberfläche aufweist, einer Mehrzahl von Magnetköpfen (13-1 bis 13-n), die durch elektrische Impulse angesteuert werden und derart ausgebildet sind, daß sie ansprechend auf diese Impulse die genannte Aufzeichnungsoberfläche senkrecht zu dieser magnetisieren, um auf ihr eine Menge von magnetisierten Punkten (A) zu erzeugen, welche ein latentes magnetisches Bilde darstellen, Antriebsmitteln (25) zur Verursachung einer Relativbewegung zwischen dem Aufzeichnungselement (10) und den Magnetköpfen (13-1 bis 13-n), einer Impulsquelle (26), die derart ausgebildet ist, daß sie elektrische Impulse selektiv an die genannten Köpfe anlegt, und mit einer Aufbringvorrichtung (40) zum Aufbringen eines pulverförmigen Entwicklers auf der genannten Aufzeichnungsoberfläche, wobei dieser Entwickler nur an den magnetisierten Punkten dieser Oberfläche anhaftet, um ein Pulverbild zu erzeugen, wobei die Maschine dadurch gekennzeichnet ist, daß der genannte Entwickler Teilchen enthält, deren Färbung die einer ersten der p zuvor gewählten Farben ist, und daß sie ferner enthält:
- Strombemessungsmittel (27), die zwischen der Impulsquelle (26) und je einem Kopf (13-1 bis 13-n) angeordnet sind, um die Einstellung jedes von der genannten Quelle abgegebenen Stromimpulses selektiv auf einen von p vorbestimmten Amplitudenwerten zu ermöglichen und so auf der Aufzeichnungsoberfläche ein latentes magnetisches Bild zu erzeugen, dessen magnetisierte Punkte (wie A1, A2, A3) dieselbe magnetische Polung, jedoch verschiedene Magnetisierungsstärken der Werte J1, J2,... Jp aufweisen, mit J1>J2>...>Jp, wobei jeder dieser Werte einer der p genannten Farben zugeordnet ist und die magnetisierten Punkte, welche Bildteile erzeugen sollen, die auf dem Druckträger (21) in derselben Farbe erscheinen sollen, jeweils dieselbe Magnetisierungsstärke besitzen,
- (p-1) weitere Aufbringvorrichtungen (42, 44), die entlang der Bewegungsbahn der Aufzeichnungsoberfläche verteilt sind, wobei jede dieser Aufbringvorrichtungen geeignet ist, um an jedem magnetisierten Punkt dieser Oberfläche eine Schicht aus jeweils einem der (p-1) weiteren pulverförmigen Entwickler aufzubringen, wobei jeder dieser (p-1) Entwickler als Färbung eine der genannten weiteren Farben aufweist, die von der ersten Farbe verschieden sind, wobei jedoch diese p Entwickler jeweils dieselben physikalischen Eigenschaften besitzen,
- (p-1) Retuschiervorrichtungen (41, 43), die jeweils in bezug auf die Bewegungsrichtung der Oberfläche hinter der entsprechenden Aufbringvorrichtung (40, 42) angeordnet sind, mit Ausnahme der letzten (44) von ihnen, wobei die erste dieser Retuschiervorrichtungen (41) so ausgebildet ist, daß sie den ersten Entwickler (18) von denjenigen magnetisierten Punkten (wie A2, A3) entfernt, deren Magnetisierungsstärke kleiner als J1 ist, während die zweite Retuschiervorrichtung (43) derart ausgebildet ist, daß sie den zweiten Entwickler (19) von denjenigen magnetisierten Punkten (wie A3) entfernt, deren Magnetisierungsstärke kleiner als J2 ist, usw.,
- und eine Übertragungsvorrichtung (45), die bewegungsabwärts von der Aufbringvorrichtung (44) angeordnet ist, um auf den Druckträger (21) die Gesamtheit der verschiedenen Entwicklerschichten (18, 19, 20) zu übertragen, welche die magnetisierten Punkte der Oberfläche bedecken, wenn diese Punkte vor der genannten letzten Aufbringvorrichtung vorbeigegangen sind.

3. Druckmaschine nach Anspruch 2, dadurch gekennzeichnet, daß jeder Magnetkopf eine Wicklung (E) umfaßt, die auf einem Kern (14) aufgebracht ist, und die Strombemessungsmittel (27) umfassen:
- n Schaltungsteile (C-1, C-2,... C-n), die jeweils einem der n Magnetköpfe (13-1, 13-2,... 13-n) zugeordnet sind und jeweils enthalten:
+ einen Relaiskontakt (wie CB-1), der in Reihe mit der Wicklung (wie E-1) des zugeordneten Kopfes geschaltet ist und durch eine Spule (wie D-1) betätigt wird, welche durch die von der Impulsquelle (26) abgegebenen Impulse selektiv erregt wird,
+ einen ersten Umschalter (wie K-1), der p Eingangsanschlüsse (1, 2, 3,...) und eine bewegliche Kontaktzunge umfaßt, welche mit einem Ende der Gruppe verbunden ist, die durch die genannte Wicklung (E-1) in Reihe mit dem Relaiskontakt (CB-1) gebildet ist,
+ und einen zweiten Umschalter (wie L-1), der p Eingangsanschlüsse (1, 2, 3,...) und eine bewegliche Kontaktzunge besitzt, welche an das andere Ende der Gruppe angeschlossen ist, die durch die genannte Wicklung (E-1) in Reihe mit dem Relaiskontakt (CB-1) gebildet ist, wobei dieser zweite Umschalter an den ersten Umschalter derart angekoppelt ist, daß die beweglichen Kontaktzungen dieser zwei Umschalter gleiche Stellungen an den Eingangsanschlüssen entsprechender Nummern einnehmen,
- und p Stromgeneratoren (G1, G2, G3,...), wobei der erste (G1) dieser Stromgeneratoren an seinem positiven Anschluß (+) mit dem ersten (1) der Eingangsanschlüsse jedes der n ersten Umschalter (K-1 bis K-n) und an seinem negativen Anschluß (-) mit dem ersten (1) der Eingangsanschlüsse jedes der n zweiten Umschalter (L-1 bis L-n) verbunden ist, während der zweite (G2) der Stromgeneratoren an seinem positiven Anschluß (+) mit dem zweiten (2) der Eingangsanschlüsse jedes der n ersten Umschalter (K-1 bis K-n) und an seinem negativen Anschluß (-) mit dem zweiten (2) der Eingangsanschlüsse jedes der n zweiten Umschalter (L-1 bis L-n) verbunden ist, usw., und wobei jeder dieser p Generatoren derart ausgebildet ist, daß er, wenn die Relaiskontakte (CB-1 bis CB-n) selektiv ansprechend auf die von der Quelle (26) abgegebenen Impulse geschlossen werden, jeweils einen von p Strömen der Stromstärke 11, 12,..., Ip abgibt, wobei diese Stromstärken derart eingestellt sind, daß sie in dem Aufzeichnungselement die Erzeugung von magnetisierten Zonen der Magnetisierungsstärke J1 bzw. J2 bzw. J3 bzw.... Jp verursachen.

4. Druckmaschine nach Anspruch 2 oder 3, dadurch gekennzeichnet, daß sie ferner eine Fixiervorrichtung (46) enthält, die auf dem Bewegungsweg des Druckträgers hinter der Übertragungsstation (45) angeordnet ist, wobei diese Fixiervorrichtung derart eingestellt ist, daß die auf diesem Träger aufgebrachten Entwicklerteilchen, die vor der Fixiervorrichtung vorbeibewegt werden, erweicht werden, jedoch nicht schmelzen.

## Claims

1. Magnetographic printing process enabling the production on a print carrier of an image in p previously selected colours, p being a whole number at least equal to two, this process consisting in magnetising the surface of a magnetic recording element along a direction perpendicular to this surface, in a manner such as to form a group of magnetised points or dots forming a latent magnetic image, these magnetised dots all having the same size and displaying the same magnetic polarity but having different intensities of magnetisation of values J1, J2, J3... Jp such that J1>J2>J3>Jp, each of these values being allocated to a corresponding one of the p colours of the said image, the magnetised dots intended for forming images or parts of an image which are intended to appear in one and the same colour on the carrier all having the same intensity of magnetisation, the said process being characterised in that it consists furthermore in:
- depositing on this surface a first pulverulent developer of which the shade is that of a first one of the said colours, this first developer subsisting on all the magnetised dots of this surface,
- thereafter eliminating this first developer from the magnetised dots of which the intensities of magnetisation are lower than J1,
- repeating this operation of producing a deposit on this surface with, successively, each of (p-1) other pulverulent developers of different shades, these p developers however having the same physical characteristics, each of these depositing operations being followed immediately, except in the case of the final depositing operation, by an operation for removal of the developer, the magnetised dots affected by this removal being, during each particular one of these (p-2) removal operations, those of which the intensity of magnetisation is lower, respectively, than J2, J3...Jp-1, so that after the final depositing operation, each magnetised dot having an intensity of magnetisation equal to J1 is covered by p superposed layers of the said developers, each magnetised dot having an intensity of magnetisation equal to J2 is covered by (p-1) superposed layers of the said (p-1) other developers, and so on in sequence, each magnetised dot of which the intensity of magnetisation is equal to Jp then being covered by a single layer only of the p-th developer,
- and performing a total transfer of all these layers of developers on to the print carrier in order to form on the latter a powder image constituted by a plurality of punctiform spots, each of these spots resulting from the transfer of the layers of developers which were deposited on each of the said corresponding magnetised dots and having the colour of the developer which had been in direct contact at this point with the surface of the recording element immediately before the transfer operation.

2. Magnetographic printing machine for carrying out the process according to claim 1, comprising a recording element (10) equipped with a magnetic recording surface, a plurality of magnetic heads (13-1 to 13-n) controlled by means of electrical pulses and organised so that in response to these pulses they magnetise the said recording surface along a direction perpendicular to this surface for the purpose of establishing thereon a group of magnetised dots (A) forming a latent magnetic image, driving means (25) for causing a relative displacement between the recording element (10) and the magnetic heads (13-1 to 13-n), a source of pulses (26) arranged for selectively transmitting electrical pulses to the said heads, and an applicator device (10) enabling depositing a pulverulent developer on the said recording surface, this developer remaining applied only on the magnetised dots of this surface to form a powder image, the said machine being characterised in that, the said developer comprising particles of which the shade is of a first of p previously selected colours, it comprises moreover:
- current calibration means (27) interposed between the source of pulses (26) and each of the heads (13-1 to 13-n) to allow each of the current pulses transmitted by this source to be adjusted in a selective manner to one of p predetermined amplitude values and thus to form a latent magnetic image on the recording surface, of which the magnetised dots (such as A1, A2, A3) have the same magnetic polarity but have intensities of magnetisation differing from the values J1, J2... Jp, such that J1>J2>Jp, each of these values being associated with a corresponding one of the aforesaid p colours, the magnetised dots intended to form image portions which are to appear in one and the same colour on the print carrier (21) all having the same intensity of magnetisation.
- (p-1) other applicator devices (42, 44) distributed along the path followed by the recording surface during its displacement, each of these applicator devices enabling each magnetised dot of this surface to have deposited on it a layer of each corresponding one of (p-1) other pulverulent developers, each of these (p-1) developers having as its shade a corresponding one of the said colours other than the first colour, all these developers having the same physical characteristics however,
- (p-1) retouching devices (41, 43) each situated downstream with respect to the direction of displacement of the surface, of each corresponding one of the said applicator devices (40, 42) excepting the last one (44), the first of these retouching devices (41) being arranged to withdraw the first developer (18) from the magnetised dots (such as A2, A3) of which the intensity of magnetisation is lower than J1, the second retouching device (43) being arranged to remove the second developer (19) from the magnetised dots (such as A3) of which the intensity of magnetisation is lower than J2, and so on in sequence,
- and a transfer device (45) situated downstream of the final applicator device (44) for total transfer onto the print carrier (21) of the different layers of developers (18, 19, 20) which cover the magnetised dots of the surface once these dots have travelled past the said final applicator device.

3. Printing machine according to claim 2, characterised in that-each magnetic head comprising a coil (E) wound around a core (14), the current calibrating means (27) comprise:
- n portions of circuits (C-1, C-2,... C-n), each associated with the corresponding one of the n magnetic heads (13-1,13-2,... 13-n) and each comprising:
+ a relay contactor (like CB-1) connected in series with the coil (such as E-1) of the head associated with the same and actuated by means of a coil (such as B-1) energised selectively by means of the pulses transmitted by the source of pulses (26),
+ a first switch (such as K-1) comprising p input terminals (1, 2, 3...) and a moving contact blade connected to one of the extremities of the assembly formed by the said coil (E-1) in series with the said relay contactor (CB-1),
+ and a second switch (such as L-1) comprising p input terminals (1, 2, 3...) and a moving contact blade connected to the other extremity of the assembly formed by the said coil (E-1) in series with the said relay contactor (CB-1), this second switch being coupled with the first switch, in a manner such that the moving contact blades of these two switches occupy identical positions on the input terminals of corresponding numbers,
- and p current generators (G1, G2, G3...), the first (G1) of the said current generators having its positive terminal (+) connected to the first (1) of the input terminals of each of the n first switches (K-1 to K-n) and its negative terminal (-) connected to the first (1) of the input terminals of each of the n second switches (L-1 to L-n), the second (G2) of the said current generators having its positive terminal (+) connected to the second (2) of the input terminals of each of the n first switches (K-1 to K-n) and its negative terminal (-) connected to the second (2) of the input terminals of each of the n second switches (L-1 to L-n) and so on in sequence, each of these p generators being arranged so that when the relay contactors (CB-1 to CB-n) are closed selectively, in response to the pulses transmitted by the source (26), they supply the corresponding one of p currents of intensity 11, 12...lp, these intensities being adjusted in a manner such as to induce the formation in the recording element of magnetised areas having the corresponding magnetisations J1, J2, J3...Jp.

4. Printing machine according to either of claims 2 and 3, characterized in that it also comprises a fixing device (46) arranged along the path followed by the print carrier and downstream with respect to the transfer station (45), this fixing device being adjusted in a manner such that the particles of developer which, deposited on this carrier, pass in front of the said fixing device, are exposed to a softening operation but not to a melting operation.
